# EUROPÄISCHE PATENTSCHRIFT

(11) **EP 3 129 971 B1**
(45) Veröffentlichungstag und Bekanntmachung des Hinweises auf die Patenterteilung: **02.06.2021**
(21) Anmeldenummer: 15716011.0
(22) Anmeldetag: 08.04.2015
(51) Int. Cl.: G08G 5/00

(54) **VERFAHREN ZUR LUFTRAUMÜBERWACHUNG**
METHOD FOR MONITORING AIRSPACE
PROCÉDÉ DE SURVEILLANCE D'ESPACE AÉRIEN

(30) Priorität: 08.04.2014 DE 102014105001
(43) Veröffentlichungstag der Anmeldung: 15.02.2017
(73) Patentinhaber: Technische Universität Dortmund, 44227 Dortmund (DE)
(72) Erfinder: GODDEMEIER, Niklas, 58455 Witten (DE); ROHDE, Sebastian, 44805 Bochum (DE); WIETFELD, Christian, 44229 Dortmund (DE)
(74) Vertreter: Michalski Hüttermann & Partner Patentanwälte mbB
(86) Internationale Anmeldenummer: PCT/EP2015/057599
(87) Internationale Veröffentlichungsnummer: WO 2015/155226

(56) Entgegenhaltungen:
- EP-A2- 2 056 272
- WO-A1-2009/112112
- DE-A1-102005 031 439
- US-A1- 2002 075 179
- US-A1- 2009 248 287
- US-A1- 2009 322 588
- US-A1- 2010 121 575

## Beschreibung

Die Erfindung betrifft ein Verfahren zur Luftraumüberwachung, insbesondere ein Verfahren zum Erkennen und Auffinden von Fluggeräten zur Vermeidung von Kollisionen zwischen Fluggeräten.

Zur Vermeidung von Kollisionen zwischen bemannten Fluggeräten sind unterschiedliche Systeme bekannt. Derartige bekannte Systeme sehen in der Regel in den jeweiligen Fluggeräten eine On-Board Elektronik, bestehend aus einem Computer mit einem Bildschirm, einem Datenkommunikationsgerät, einem FLARM und/oder ADS-B Empfänger, einem Transponder, einem GNSS-Gerät und einer elektronischen Steuereinheit zur Verarbeitung von Daten vor. Über diese On-Board Elektronik empfängt ein Fluggerät die Flugdaten eines anderen Fluggeräts. Die von der On-Board Elektronik empfangen Daten werden verarbeitet und für den Piloten auf dem Bildschirm des Computers grafisch dargestellt. Auf diese Weise kann der Pilot entscheiden, welche Maßnahmen zur Vermeidung einer Kollision mit dem anderen Fluggerät einzuleiten sind. Ein derartiger Datenaustausch setzt jedoch voraus, dass die beiden Fluggeräte über die gleiche Kommunikationstechnologie verfügen, damit die jeweils ausgesendeten bzw. empfangenen Flugdaten auch ausgelesen und verarbeitet werden können.

Weiterhin ist aus der DE 10 2007 032 084 A1 ein Kollisions- und Konfliktvermeidungssystem für autonome unbemannte Flugzeuge (UAV) bekannt, bei dem das System verfügbare On-Board Sensoren verwendet, um sich ein Bild des umgebenden Luftraumes zu machen. Auf diese Weise wird der Luftraum auf drohende Konflikte hin untersucht und bei Feststellung eines Problems eine Suche nach Ausweichmöglichkeiten gestartet, wobei die Ausweichrouten, soweit möglich, den vorgeschriebenen Luftverkehrsregeln entsprechen.

Aus der US 2002/075179 A1 ist ein Verfahren zum Empfangen und Übersetzen von ADS-B-Nachrichten aus dem Mode-S-Format in das UAT-Format unter Verwendung eines Universal Access Transceivers bekannt. Dabei ist ein Transceiversystem vorgesehen, dass eine Kommunikation zwischen zwei unterschiedlich ausgerüsteten Flugzeugen ermöglicht, wobei ein eingehendes Signal in einem ersten Format in ein ausgehendes zweites Signal übersetzt wird, dass mit dem Sender kompatibel ist.

Die US 2009/322588 A1 beschreibt ein Verfahren bei dem Daten über ein im Flugzeug angeordnetes ADS-B System automatisch ausgesendet und von einer ADS-B Bodenstation empfangen werden.

Weiterhin ist aus der EP 2 056 272 A2 eine Übertragungsplanung für ADS-B Bodenstationen bekannt. Für ein gegebenes Ziel bestimmt ein Controller die relevanten Kunden, die Informationen über das Ziel erhalten sollen, identifiziert alle Bodenstationen, die von den relevanten Kunden zufriedenstellend gehört werden können, und identifiziert dann eine kleinere Teilmenge der Bodenstationen durch Auswahl nur der Bodenstationen, die benötigt werden, um alle relevanten Kunden zu erreichen. ADS-B-Nachrichten werden dann an die relevanten Kunden gesendet, wobei nur die kleinere Teilmenge von Bodenstationen verwendet wird.

Die US 2009/248287 A1 beschreibt ein Meldesystem für unbemannte Flugobjekte, wobei ein unbemanntes Flugobjekt (UAS) mit einer Bodenstation (GCS) kommunikationstechnisch verbunden ist und die Bodenstation die Position des unbemannten Flugobjekts überwacht.

Aus der WO 2009/112112 A1 ist eine Anordnung und ein Verfahren zur Flugsicherung und/oder Flugleitung von Luftfahrzeugen bekannt, wobei mindestens eine Sendestation in einem zu sichernden und/oder zu leitenden Luftfahrzeug ein Broadcast-Signal aussendet, das von mindestens einer von mehreren zueinander beabstandeten Empfangsstationen empfangen wird, welche zumindest einen Teil der in dem Broadcast-Signal enthaltenen Daten an eine Flugsicherungs- und/oder Flugleitungszentrale oder andere Organisationen weiterleitet. Um mit möglichst geringem Aufwand und Kosten eine großflächige, vorzugsweise flächendeckende, globale Luftraumüberwachung realisieren zu können, wird vorgeschlagen, dass zumindest ein Teil der Empfangsstationen als Satelliten-Empfangsstationen ausgebildet ist.

Die DE 10 2005 031 439 A1 beschreibt ein satellitengestütztes System zur Warnung vor Kollisionen und zum Verkehrsmangement von Vehikeln, wie Luftfahrzeuge. Dabei werden basierend auf einem Satellitennavigationssystem, einem Satellitenkommunikationssystem, einer Computersimulation und einem Expertensystem alle Vehikel eines Verkersträgers erfasst und deren Routen simuliert.

Aus der US 2010/0121575 A1 ist ein bodengestütztes Datenerfassungs- und Kommunikationssystem zur Kollisionsvermeidung für unbemannte Flugsysteme bekannt. Diese System ist dazu eingerichtet, bei der Steuerung eines unbemannten Luftfahrzeugs Informationen zu liefern, um eine Kollision zwischen dem unbemannten Luftsystem und dem sonstigen Luftverkehr zu vermeiden.

Die bekannten Konfliktvermeidungssysteme sind demnach als On-Board Elektronik in den jeweiligen Fluggeräten angeordnet. Für kleinere bzw. leichtere bemannte oder unbemannte Fluggeräte kann eine derartige On-Board Elektronik mit einem Konfliktvermeidungssystem aufgrund des Gewichts zu schwer sein. Weiterhin ist problematisch, dass nicht alle Fluggeräte über eine einheitliche Kommunikationstechnologie verfügen und einen Sender zum Aussenden von Daten und einen Empfänger zum Empfangen von Daten aufweisen. Fluggeräte mit unterschiedlichen Kommunikations- und Ortungssystemen haben somit das Problem, dass diese evtl. nicht alle Fluggeräte erkennen bzw. identifizieren können.

Es ist daher die Aufgabe der Erfindung, ein Verfahren zur Luftraumüberwachung bereitzustellen, das eine systemübergreifende Luftraumüberwachung ermöglicht.

Diese Aufgabe wird durch den Gegenstand des Patentanspruchs 1 gelöst. Bevorzugte Weiterbildungen sind in den Unteransprüchen angegeben.

Es ist somit ein wesentlicher Aspekt der Erfindung dass die ersten Daten bezüglich des ersten Fluggeräts von der ersten Steuer- und Erfassungseinheit an das Luftraumüberwachungssystem übermittelt werden und von dem Luftraumüberwachungssystem Daten, die auf den ersten Daten basieren, an die zweite Steuer- und Erfassungseinheit ausgesendet werden. Auf diese Weise werden die ersten Daten von dem ersten Fluggerät über das Luftraumüberwachungssystem und der zweiten- Steuer und Erfassungseinheit an das zweite Fluggerät übermittelt.

Das erste Fluggerät ist ein unbemanntes Fluggerät. Das zweite Fluggerät ist ein unbemanntes oder ein bemanntes Fluggerät. Unter unbemannten Fluggeräten sind vorzugsweise Drohnen zu verstehen. Bemannte Fluggeräte umfassen sowohl leichtere Sportflugzeuge, Segelflieger, Fallschirmspringer als auch größere Passagier- und Frachtflugzeuge.

Die erste Steuer- und Erfassungseinheit und/oder die zweite Steuer und Erfassungseinheit ist vorzugsweise eine Bodenstation, die eine fortlaufende Verbindung zum ersten Fluggerät bzw. zweiten Fluggerät aufweist. Besonders bevorzugt ist die erste Steuer- und Erfassungseinheit und/oder die zweite Steuer- und Erfassungseinheit ein Sekundärradarsystem mit einem Sekundärradarsender und einem Sekundärradarempfänger, wobei der Sekundärradarempfänger vom dem Fluggerät ausgesendete Daten empfängt und der Sender Daten an das Fluggerät aussendet. Ganz besonders bevorzugt ist die erste Steuer- und Erfassungseinheit und/oder die zweite Steuer- und Erfassungseinheit ein Primärradarsystem mit einem Ortungssystem und einem Sender, wobei das Ortungssystem Daten des Fluggeräts ermittelt und der Sender Daten an das Fluggerät aussendet.

Die ersten Daten sind vorzugsweise Daten über die Fluggeschwindigkeit, die Position, die Höhe, die Steig- bzw. Sinkrate, die Entfernung sowie die Flugrichtung des jeweiligen ersten Fluggeräts. Vorzugsweise sind die ersten Daten Signale. Besonders bevorzugt sind die ersten Daten Datenstrukturen zur Beschreibung des Luftraums, auf deren Basis sich ein Fluggebiet reservieren lässt. Ganz besonders bevorzugt sind die ersten Daten computerauslesbare Daten, wobei die ersten Daten des ersten Fluggeräts unterschiedliche Dateiformate aufweisen können. Vorzugsweise sind die Dateiformate der ersten Daten Daten des FLARM oder des ADS-B (Automatic Dependent Surveillance-Broadcast).

Eine weitere bevorzugte Weiterbildung der Erfindung sieht vor, dass den ersten Daten und/oder den Daten ein Zeitstempel und/oder eine Tracking-ID zugefügt wird. Der Zeitstempel ermöglicht die Überprüfung der ersten Daten und/oder Daten auf Aktualität. Die Tracking-ID stellt sicher, dass auch zu einem späteren Zeitpunkt die von dem Luftraumüberwachungssystem ausgesendeten Daten den an das Luftraumüberwachungssystem übermittelten ersten Daten eindeutig zugeordnet werden können. Auf diese Weise wird ein nachvollziehbarer Datenverlauf im Luftraumüberwachungssystem sichergestellt.

Die Geschwindigkeit der Datenübertragung kann insbesondere zur Vermeidung einer Kollision zwischen dem ersten Fluggerät und dem zweiten Fluggerät von zentraler Bedeutung sein. Eine bevorzugte Weiterbildung der Erfindung sieht daher vor, dass die Übermittlung der ersten Daten von der ersten Steuer- und Erfassungseinheit an das Luftraumüberwachungssystem und das Aussenden der auf den ersten Daten basierenden Daten von dem Luftraumüberwachungssystem an die zweite Steuer- und Erfassungseinheit quasi in Echtzeit und somit unmittelbar, ohne geplante Verzögerungen, übermittelt bzw. ausgesendet werden. Auf diese Weise wird die Möglichkeit gegeben, einem zweiten Fluggerät Daten über das erste Fluggerät unmittelbar bereitzustellen, um eine Kollision zwischen dem ersten Fluggerät und dem zweiten Fluggerät frühzeitig auszumachen und zu vermeiden. Vorzugsweise basiert die Datenkommunikation zwischen der ersten Steuer- und Erfassungseinheit und dem Luftraumüberwachungssystem bzw. dem Luftraumüberwachungssystem und der zweiten Steuer- und Erfassungseinheit auf einer Web-basierte Kommunikationstechnologie. Auf diese Weise kann eine schnelle und unmittelbare Datenkommunikation ermöglicht werden.

Eine weitere bevorzugte Weiterbildung der Erfindung sieht vor, dass die an das Luftraumüberwachungssystem übermittelten ersten Daten und/oder die von dem Luftraumüberwachungssystem an die zweite Steuer- und Erfassungseinheit ausgesendeten Daten im Luftraumüberwachungssystem transformiert werden. Bei einer Transformation der an das Luftraumüberwachungssystem übermittelten ersten Daten werden die ersten Daten in ein Dateiformat transformiert, dass eine Verarbeitung der ersten Daten in dem Luftraumüberwachungssystem ermöglicht. Durch eine Transformation der von dem Luftraumüberwachungssystem ausgesendeten Daten können die Daten einerseits in das ursprüngliche Dateiformat der ersten Daten und/oder in ein von den ersten Daten unterschiedliches Dateiformat transformiert werden. Werden die Daten in ein von den ersten Daten unterschiedliches Dateiformat transformiert können die auf den ersten Daten basierenden Daten an eine von der ersten Steuer- und Erfassungseinheit unterschiedliche zweite Steuer- und Erfassungseinheit gesendet werden. Auf diese Weise können die ersten Daten des ersten Fluggeräts systemübergreifend über die erste Steuer- und Erfassungseinheit, dem Luftraumüberwachungssystem und der zweiten Steuer- und Erfassungseinheit an ein zweites Fluggerät übermittelt werden. Das zweite Fluggerät kann somit die ersten Daten des ersten Fluggeräts lesen, ohne dafür die entsprechende Kommunikationstechnologie des ersten Fluggeräts aufweisen zu müssen. Neben positiver Auswirkung auf das Gewicht des zweiten Fluggeräts können somit zudem Kosten reduziert werden, da nicht jedes zweite Fluggerät eine Technik zum Transformieren der Daten aufweisen muss.

Damit die an das Luftraumüberwachungssystem übermittelten ersten Daten und/oder die von dem Luftraumüberwachungssystem ausgesendeten Daten zu einem späteren Zeitpunkt noch einsehbar und nachvollziehbar sind, liegt eine weitere bevorzugte Weiterbildung der Erfindung darin, dass die an das Luftraumüberwachungssystem übermittelten ersten Daten und/oder die von dem Luftraumüberwachungssystem an die zweite Steuer- und Erfassungseinheit ausgesendeten Daten im Luftraumüberwachungssystem gespeichert werden. Auf diese Weise kann die Flugroute des ersten Fluggeräts dokumentiert werden. Ist das erste Fluggerät ein unbemanntes Fluggerät, so kann die Speicherung und Dokumentation der ersten Daten bzw. Daten zudem die behördlichen Anforderungen hinsichtlich des Führens eines Logbuches erfüllen.

Gemäß einer weiteren bevorzugten Weiterbildung der Erfindung ist vorgesehen, dass das erste Fluggerät von dem Luftraumüberwachungssystem identifiziert wird. Auf diese Weise können die ersten Daten einem bestimmten ersten Fluggerät zugeordnet werden. Vorzugsweise weist das erste Fluggerät hierzu eine maschinenlesbare Kennzeichnung auf, die unter anderem Rückschlüsse auf den Betreiber des ersten Fluggeräts zulässt. Besonders bevorzugt ist die maschinenlesbare Kennzeichnung eine in dem ersten Fluggerät integrierte Chipkarte, eine SIM-Karte oder auch ein QR-Code. In Verbindung mit der Speicherung der ersten Daten können auf diese Weise zudem weitere Anforderungen an das Führen des Logbuches für das unbemannte Fluggerät erfüllt werden, da die ersten Daten dem ersten Fluggerät zugewiesen werden können.

An die Übertragung von Daten im Luftverkehr werden hohe Sicherheitsanforderungen gestellt, damit diese nicht von unbefugten Personen missbraucht werden. Eine bevorzugte Weiterbildung der Erfindung sieht daher vor, dass die an das Luftraumüberwachungssystem übermittelten ersten Daten und/oder die von dem Luftraumüberwachungssystem an die zweite Steuer- und Erfassungseinheit ausgesendeten Daten verschlüsselt werden. Auf diese Weise kann ein Missbrauch der an das Luftraumüberwachungssystem übermittelten ersten Daten und/oder der von dem Luftraumüberwachungssystem ausgesendeten Daten reduziert werden.

Zur Erhöhung der Sicherheit bei der Übertragung von Daten im Luftverkehr und insbesondere für eine rechtssichere Zuordnung der an das Luftraumüberwachungssystem übermittelten ersten Daten liegt eine vorteilhafte Weiterbildung der Erfindung darin, dass die an das Luftraumüberwachungssystem übermittelten ersten Daten und/oder die von dem Luftraumüberwachungssystem an die zweite Steuer- und Erfassungseinheit ausgesendeten Daten digital signiert werden. Auf diese Weise ist ein Rückschluss auf den Betreiber des Fluggeräts und somit eine rechtssichere Zuordnung der an das Luftraumüberwachungssystem übermittelten ersten Daten des ersten Fluggeräts möglich. Die digitale Signatur der ersten Daten erfolgt vorzugsweise mit einem privaten Schlüssel des Betreibers des ersten Fluggeräts. Besonders bevorzugt werden die ersten Daten durch die erste Steuer- und Erfassungseinheit bezogen auf das erste Fluggerät digital signiert. Ganz besonders bevorzugt werden die ersten Daten durch das Luftraumüberwachungssystem mit einem dem ersten Fluggerät zugeordneten privaten Schlüssel signiert.

Eine vorteilhafte Weiterbildung der Erfindung sieht vor, dass die ersten Daten nach Prüfung der Signatur, vorzugsweise der Betreiber und/oder Gerätesignatur, durch das Luftraumüberwachungssystem mit einem dem Luftraumüberwachungssystem selbst zugeordneten privaten Schlüssel signiert werden. Bevorzugt werden hierfür mehrere erste Daten zusammengefasst, um eine effiziente Datenverarbeitung zu ermöglichen.

In diesem Zusammenhang sieht eine bevorzugte Weiterbildung der Erfindung vor, dass die digitale Signatur über einen privaten Schlüssel erfolgt, welcher durch einen kopiergeschützten, kryptographischen Token personen- und/oder gerätegebunden in das Luftraumüberwachungssystem eingebracht wird. Vorzugsweise erfüllt das Token die Anforderungen an die qualifizierte digitale Signatur. Besonders bevorzugt erfolgt die personengebundene Signatur über den elektrischen Personalausweis.

Weiterhin sieht eine weitere bevorzugte Weiterbildung der Erfindung vor, dass basierend auf den ersten Daten ein Bereich des Luftraums auf der Flugroute des ersten Fluggeräts in dem Luftraumüberwachungssystem für das erste Fluggerät für einen Zeitraum reserviert wird. Auf diese Weise enthält das Luftraumüberwachungssystem Daten der Flugroute des ersten Fluggeräts, wobei diese Daten an die zweite Steuer- und Erfassungseinheit übermittelt werden. Auf diese Weise wird das zweite Fluggerät über den von dem ersten Fluggerät reservierten Bereich des Luftraums reserviert, so dass das zweite Fluggerät, sofern eine Kollision mit dem ersten Fluggerät zu erwarten ist, die Flugroute ändern kann. Eine mögliche Kollision kann somit frühzeitig ausgemacht werden.

Neben ersten Daten über die Flugroute des ersten Fluggeräts können im Luftraumüberwachungssystem auch Daten grundsätzlicher oder temporärer Flugverbotszonen gespeichert sein. Daher sieht eine weitere bevorzugte Weiterbildung der Erfindung vor, dass in dem Luftraumüberwachungssystem Daten einer Flugverbotszone gespeichert sind und die Daten der Flugverbotszone mit den an das Luftraumüberwachungssystem übermittelten ersten Daten überprüft werden. Bei einer ermittelten Kollisionsgefahr werden Daten von dem Luftraumüberwachungssystem an das erste Fluggerät übermittelt um die Flugroute zu ändern.

Gemäß einer weiteren bevorzugten Weiterbildung der Erfindung ist vorgesehen, dass basierend auf den ersten Daten für das erste Fluggerät über das Luftraumüberwachungssystem eine Aufstiegserlaubnis für das erste Fluggerät beantragt und eingeholt wird. Auf diese Weise werden im Luftraumüberwachungssystem erste Daten des ersten Fluggeräts über die Flugroute gespeichert. Bei einem positiven Bescheid und einer Aufstiegserlaubnis werden Daten, die auf den ersten Daten basieren an die zweite Steuer- und Erfassungseinheit übermittelt. Diese Daten werden nicht unmittelbar an die zweite Steuer- und Erfassungseinheit übermittelt, sondern erst zu dem relevanten Zeitpunkt, das heißt, erst ab dem Zeitpunkt ab dem das erste Fluggerät aufsteigt und somit eine Kollisionsgefahr mit dem zweiten Fluggerät entstehen kann.

Gemäß der Erfindung gilt, dass das erste Fluggerät ein unbemanntes Fluggerät ist und das unbemannte Fluggerät eine fortlaufende Verbindung zur ersten Steuer- und Erfassungseinheit aufweist und bei einem Verbindungsabbruch der fortlaufenden Verbindung erste Daten den Verbindungsabbruch betreffend von der ersten Steuer- und Erfassungseinheit an das Luftraumüberwachungssystem übermittelt werden und von dem Luftraumüberwachungssystem Daten, basierend auf den ersten Daten hinsichtlich des Verbindungsabbruchs, an das zweite Steuer- und Erfassungssystem ausgesendet werden. Auf diese Weise wird das zweite Fluggerät über den Verbindungsabbruch zwischen dem unbemannten Fluggerät und der ersten Steuer- und Erfassungseinheit informiert, so dass das zweite Fluggerät eine erhöhte Aufmerksamkeit auf den Flugverkehr richten kann, um bei einer zu erwartenden Kollision schnell reagieren zu können.

Eine weitere bevorzugte Weiterbildung der Erfindung sieht vor, dass die erste Steuer- und Erfassungseinheit Bestandteil der zweiten Steuer- und Erfassungseinheit ist und eine kombinierte Steuer- und Erfassungseinheit bildet und die ersten Daten von der kombinierten Steuer-und Erfassungseinheit erfasst und an das Luftraumüberwachungssystem übermittelt werden und basierend auf den ersten Daten Daten von der Luftraumüberwachungssystem an die kombinierte Steuer-und Erfassungseinheit ausgesendet werden. Vorzugsweise unterscheidet sich die erste Steuer- und Erfassungseinheit von der zweiten Steuer- und Erfassungseinheit. Auf diese Weise ist die kombinierte Steuer- und Erfassungseinheit systemübergreifenden ausgebildet.

In diesem Zusammenhang sieht eine weitere bevorzugte Weiterbildung der Erfindung vor, dass das Luftraumüberwachungssystem integraler Bestandteil des kombinierten Steuer- und Erfassungssystems ist. Auf diese Weise bilden erste Steuer- und Erfassungseinheit, zweite Steuer- und Erfassungseinheit und Luftraumüberwachungssystem ein integrales System.

Zur Identifizierung einer möglichen Kollision zwischen dem ersten Fluggerät und dem zweiten Fluggerät sieht die Erfindung vor, dass von der zweiten Steuer- und Erfassungseinheit zweite Daten bezüglich des zweiten Fluggeräts an das Luftraumüberwachungssystem übermittelt werden. Das Luftraumüberwachungssystem überprüft die ersten Daten des ersten Fluggeräts und die zweiten Daten des zweiten Fluggeräts auf einen Konflikt, insbesondere auf eine mögliche Kollision. Bei einer identifizierten Kollisionsgefahr werden Daten, basierend auf den ersten Daten und den zweiten Daten an das zweite Steuer- und Erfassungssystem übermittelt. Auf diese Weise wird das zweite Fluggerät über die identifizierte Kollisionsgefahr mit dem ersten Fluggerät informiert und kann die Flugroute ändern. Das zweite Fluggerät benötigt somit keine Technik an Board zum Auswerten der ersten Daten des ersten Fluggeräts, was sich positiv auf das Gewicht des zweiten Fluggeräts auswirkt. Zudem können auf diese Weise die Kosten der Fluggeräte reduziert werden, da das Luftraumüberwachungssystem die Daten auswertet und nicht in dem ersten Fluggerät bzw. dem zweiten Fluggerät eine Technik zum Auswerten der Flugdaten anzuordnen ist.

Die zweiten Daten sind wie die ersten Daten vorzugsweise Daten über die Fluggeschwindigkeit, die Position, die Höhe, die Steig- bzw. Sinkrate, die Entfernung sowie die Flugrichtung des jeweiligen zweiten Fluggeräts, wobei sich das Dateiformat der zweiten Daten von dem Dateiformat der ersten Daten unterscheiden kann.

In diesem Zusammenhang sieht eine weitere bevorzugte Weiterbildung der Erfindung vor, dass von dem Luftraumüberwachungssystem Daten, die auf den zweiten Daten basieren, an die erste Steuer- und Erfassungseinheit ausgesendet werden. Auf diese Weise erhält das erste Fluggerät Daten über das zweite Fluggerät. Zudem können auf diese Weise bei einer von dem Luftraumüberwachungssystem identifizierten Kollisionsgefahr zwischen dem ersten Fluggerät und dem zweiten Fluggerät sowohl das erste Fluggerät als auch das zweite Fluggerät über die identifizierte Kollisionsgefahr informiert werden und jeweils die Flugroute ändern.

Ein Aspekt der Erfindung liegt darin, dass die an das Luftraumüberwachungssystem übermittelten ersten Daten und zweiten Daten im Luftraumüberwachungssystem fusioniert werden. Auf diese Weise können basierend auf diesen fusionierten Daten Daten an die erste Steuer-und Erfassungseinheit ausgesendet werden, um dem ersten Fluggerät eine neue Flugroute vorzugeben.

Grundsätzlich sei darauf hingewiesen, dass die zweiten Daten entsprechend der ersten Daten im Luftraumüberwachungssystem verarbeitet werden können. Somit können die zweiten Daten ebenfalls gespeichert, transformiert, verschlüsselt und/oder digital signiert werden. Ebenso ist eine Identifizierung des zweiten Fluggeräts durch das Luftraumüberwachungssystem möglich. Weiterhin kann basierend auf den zweiten Daten der Luftraum für das zweite Fluggerät im Luftraumüberwachungssystem reserviert werden, oder eine Aufstiegserlaubnis für das zweite Fluggerät über das Luftraumüberwachungssystem eingeholt werden.

Gemäß einer weiteren bevorzugten Weiterbildung der Erfindung ist vorgesehen, dass das erste Steuer- und Erfassungssystem eine Mehrzahl erster Fluggeräte und/oder das zweite Steuer- und Erfassungssystem eine Mehrzahl zweiter Fluggeräte aufweist und die erste Steuer- und Erfassungseinheit eine Mehrzahl erster Daten an das Luftraumüberwachungssystem übermittelt. Auf diese Weise können über die jeweilige erste Steuer- und Erfassungseinheit bzw. die zweite Steuer- und Erfassungseinheit eine Vielzahl von ersten Fluggeräten bzw. zweiten Fluggeräten kommunikationstechnisch mit der ersten Steuer- und Erfassungseinheit bzw. zweiten Steuer- und Erfassungseinheit verbunden werden.

Abschließend sieht eine bevorzugte Weiterbildung der Erfindung vor, dass das Verfahren eine Mehrzahl erster Steuer- und Erfassungssysteme und/oder eine Mehrzahl zweiter Steuer- und Erfassungssysteme umfasst. Auf diese Weise kann der Luftraum systemübergreifend für eine Vielzahl von ersten Fluggeräten und/oder zweiten Fluggeräten überwacht werden.

Nachfolgend wird die Erfindung anhand eines bevorzugten Ausführungsbeispiels unter Bezugnahme auf die Zeichnung näher erläutert. In der Zeichnung zeigen:
- Fig. 1: eine schematische Darstellung eines Verfahrens zur Luftraumüberwachung, wobei einem zweiten Fluggerät Daten eines ersten Fluggeräts übermittelt werden, gemäß dem bevorzugten Ausführungsbeispiel der Erfindung,
- Fig. 2: eine schematische Darstellung des Verfahrens zur Luftraumüberwachung, wobei in dem Luftraumüberwachungssystem erste Daten des ersten Fluggeräts mit zweiten Daten des zweiten Fluggeräts auf Kollision überprüft werden, gemäß dem bevorzugten Ausführungsbeispiel der Erfindung,
- Fig. 3: eine schematisch Darstellung des Verfahrens zur Luftraumüberwachung, wobei Daten von dem Luftraumüberwachungssystem an die erste Steuer- und Erfassungseinheit und an die zweite Steuer- und Erfassungseinheit ausgesendet werden, gemäß dem bevorzugten Ausführungsbeispiel der Erfindung,
- Fig. 4: eine maschinenlesbare Kennzeichnung in Form eines QR-Codes zur Identifikation des ersten Fluggeräts bzw. zweiten Fluggeräts, gemäß dem bevorzugten Ausführungsbeispiel der Erfindung.

In Figur 1 ist ein Verfahren zur Luftraumüberwachung, mit einem ersten Steuer- und Erfassungssystem 100, einem zweiten Steuer- und Erfassungssystem 200 und einem Luftraumüberwachungssystem 300 dargestellt.

Das erste Steuer- und Erfassungssystem 100 umfasst ein erstes Fluggerät 110 und eine erste Steuer- und Erfassungseinheit 120, wobei die erste Steuer- und Erfassungseinheit 120 kommunikationstechnisch mit dem ersten Fluggerät 110 verbunden ist. Ebenso umfasst das zweite Steuer und Erfassungssystem 200 ein zweites Fluggerät 210 und eine zweite Steuer- und Erfassungseinheit 220, wobei die zweite Steuer- und Erfassungseinheit 220 kommunikationstechnisch mit dem zweiten Fluggerät 210 verbunden ist. Das erste Steuer- und Erfassungssystem 100 und das zweite Steuer- und Erfassungssystem 200 werden über das Luftraumüberwachungssystem 300 kommunikationstechnisch miteinander verbunden. Hierzu sind die erste Steuer- und Erfassungseinheit 120 und die zweite Steuer- und Erfassungseinheit 220 vorzugsweise über eine Web-basierte Kommunikationsverbindung mit dem Luftraumüberwachungssystem 300 verbunden.

Im vorliegenden Fall ist das erste Fluggerät 110 vorzugsweise ein bemanntes Fluggerät und das zweite Fluggerät 210 ist vorzugsweise ein unbemanntes Fluggerät. Zudem ist die erste Steuer- und Erfassungseinheit 120 vorzugsweise ein Sekundärradarsystem mit einem Sekundärradarsender und einem Sekundärradarempfänger und die zweite Steuer- und Erfassungseinheit 220 ist vorzugsweise eine Bodenstation eines unbemannten Fluggeräts. Somit unterscheiden sich das erste Steuer- und Erfassungssystem 100 und das zweite Steuer- und Erfassungssystem voneinander.

Zur Luftraumüberwachung erfasst die erste Steuer- und Erfassungseinheit 120 erste Daten 130 des ersten Fluggeräts 110, wobei diese ersten Daten 130 vorzugsweise Daten über die Fluggeschwindigkeit, die Position, die Höhe, die Steig- bzw. Sinkrate, die Entfernung sowie die Flugrichtung des ersten Fluggeräts 110 sind und vorzugsweise über das ADS-B ausgesendet werden. Demnach liegen die ersten Daten im ADS-B-Dateiformat vor.

Die ersten Daten werden von der ersten Steuer- und Erfassungseinheit an das Luftraumüberwachungssystem 300 übermittelt. Im Luftraumüberwachungssystem 300 werden die ersten Daten 130 transformiert. Basierend auf diesen ersten Daten 130 werden Daten 310 an die zweite Steuer- und Erfassungseinheit 220 ausgesendet und von der zweiten Steuer- und Erfassungseinheit 220 an das zweite Fluggerät 210 übermittelt. Bedingt durch die Transformation der ersten Daten 130 im Luftraumüberwachungssystem 300 können auf diese Weise die ersten Daten 130 des ersten Fluggeräts 110 für das zweite Fluggerät 210 lesbar gemacht werden. Auf diese Weise kann das zweite Fluggerät 210 die Flugroute des ersten Fluggeräts 110 identifizieren und erforderlichenfalls seine Flugroute ändern. Somit kann der Luftraum systemübergreifend überwacht werden.

Zum Lesen der ersten Daten 130 des ersten Fluggeräts 110 im zweiten Fluggerät 210 bedarf es neben der Kommunikationstechnik zwischen dem zweiten Fluggerät 210 und der zweiten Steuer- und Erfassungseinheit 220 nicht noch der Kommunikationstechnik zwischen dem ersten Fluggerät 110 und der ersten Steuer- und Erfassungseinheit 120. Somit ist für die systemübergreifende Überwachung des Luftraums neben der vorliegenden Kommunikationsverbindung zwischen dem zweiten Fluggerät 210 und der zweiten Steuer- und Erfassungseinheit 220 keine weitere Kommunikationstechnik erforderlich, was sich positiv auf das Gewicht des zweiten Fluggeräts 210 auswirkt.

Weiterhin ist vorgesehen, dass den ersten Daten 130 bei der Übermittlung von der ersten Steuer- und Erfassungseinheit 120 ein Zeitstempel zugeführt wird. Auf diese Weise kann durch den Abgleich des Zeitstempels mit der tatsächlichen Zeit sichergestellt werden, dass die ersten Daten 130 aktuell sind.

Ebenso ist vorgesehen, dass die an das Luftraumüberwachungssystem 300 übermittelten ersten Daten 130 und/oder die von dem Luftraumüberwachungssystem 300 ausgesendeten Daten 310 im Luftraumüberwachungssystem 300 gespeichert werden. Auf diese Weise kann die Flugroute des ersten Fluggeräts 110 dokumentiert werden.

Um den hohen Sicherheitsanforderungen der Datenübertragung im Luftverkehr gerecht zu werden, werden die an das Luftraumüberwachungssystem 300 übermittelten ersten Daten 130 und/oder die von dem Luftraumüberwachungssystem 300 an die zweite Steuer- und Erfassungseinheit 220 ausgesendeten Daten 310 verschlüsselt. Auf diese Weise kann ein Missbrauch der an das Luftraumüberwachungssystem 300 übermittelten ersten Daten 130 und/oder der von dem Luftraumüberwachungssystem 300 ausgesendeten Daten 310 durch unbefugte Personen reduziert werden.

Um die ersten Daten 130 einem bestimmten ersten Fluggerät 110 zuordnen zu können, wird das erste Fluggerät 110 von dem Luftraumüberwachungssystem 300 identifiziert. Hierzu weist das erste Fluggerät 110 eine maschinenlesbare Kennzeichnung 140 auf, die unter anderem Rückschlüsse auf den Betreiber des ersten Fluggeräts 110 zulässt. Die maschinenlesbare Kennzeichnung 140 kann vorzugsweise eine in dem ersten Fluggerät 110 integrierte Chipkarte, eine SIM-Karte oder auch ein QR-Code sein. Hierzu ist weiterhin vorgesehen, dass die ersten Daten 130 Informationen der maschinenlesbaren Kennzeichnung 140 enthalten, so dass das Luftraumüberwachungssystem 300 die ersten Daten 130 dem ersten Fluggerät 110 zuordnen kann.

Für die rechtssichere Zuordnung der ersten Daten 130 dem ersten Fluggerät 110 bzw. dem Betreiber des ersten Fluggeräts 110 ist zudem vorgesehen, dass die an das Luftraumüberwachungssystem 300 übermittelten ersten Daten 110 und/oder die von dem Luftraumüberwachungssystem 300 an die zweite Steuer- und Erfassungseinheit 220 ausgesendeten Daten 310 digital signiert werden. Auf diese Weise ist ein Rückschluss auf den Betreiber des Fluggeräts 110 und somit eine rechtssichere Zuordnung der an das Luftraumüberwachungssystem 300 übermittelten ersten Daten 130 des ersten Fluggeräts 110 möglich. Die digitale Signatur der ersten Daten 110 erfolgt vorzugsweise mit einem privaten Schlüssel des Betreibers des ersten Fluggeräts 110. Besonders bevorzugt werden die ersten Daten 130 durch die erste Steuer- und Erfassungseinheit 120 bezogen auf das erste Fluggerät 110 digital signiert. Ganz besonders bevorzugt werden die ersten Daten durch das Luftraumüberwachungssystem mit einem dem ersten Fluggerät zugeordneten privaten Schlüssel signiert. Dabei ist vorzugsweise vorgesehen, dass die ersten Daten 130 nach Prüfung der Signatur durch das Luftraumüberwachungssystem 300 mit einem dem Luftraumüberwachungssystem 300 zugeordneten privaten Schlüssel signiert werden. Hierzu werden mehrere ersten Daten 130 zusammengefasst, um eine effiziente Datenverarbeitung zu ermöglichen.

Das vorliegende Beispiel beschränkt sich nicht nur auf den Fall, dass das erste Fluggerät 110 ein bemanntes Fluggerät ist und das zweite Fluggerät 210 ein unbemanntes Fluggerät ist. Ebenso ist es möglich, dass das erste Fluggerät 110 ein unbemanntes Fluggerät und das zweite Fluggerät 210 ein bemanntes Fluggerät ist oder das erste Fluggerät 110 ein unbemanntes Fluggerät und das zweite Fluggerät 210 ein unbemanntes Fluggerät ist.

Ist das erste Fluggerät 110 ein unbemanntes Fluggerät und die erste Steuer- und Erfassungseinheit 120 eine Bodenstation und ist das zweite Fluggerät ein bemanntes Fluggerät und die zweite Steuer- und Erfassungseinheit 220 ein Sekundärradarsystem, umfassend eine Sekundärradarsender und einem Sekundärradarempfänger, werden die ersten Daten 130 des ersten Fluggeräts 110, die vorzugsweise als computerlesbare Daten vorliegen von der Bodenstation 120 an das Luftraumüberwachungssystem 300 übermittelt. Im Luftraumüberwachungssystem 300 werden die ersten Daten 130 in Daten des FLARM und/oder ADS-B-Dateiformats transformiert. Das Luftraumüberwachungssystem 300 sendet die auf den ersten Daten 130 basierenden transformierten Daten 310 an die zweite Steuer- und Erfassungseinheit 220. Die zweite Steuer- und Erfassungseinheit 220 übermittelt die Daten 310 im FLARM und/oder ADS-B Dateiformat an das zweite Fluggerät. Das zweite Fluggerät kann somit über die transformierten Daten 310 die Flugposition und Flugroute des ersten Fluggeräts erkennen.

Der Figur 2 ist ersichtlich, dass neben einer Übermittlung der ersten Daten 130 des ersten Fluggeräts 110 von der ersten Steuer- und Erfassungseinheit 120 an das Luftraumüberwachungssystem 300 die zweite Steuer- und Erfassungseinheit 220 zweite Daten 230 an das Luftraumüberwachungssystem 300 übermittelt.

Innerhalb des Luftraumüberwachungssystems werden die ersten Daten 130 und/oder die zweiten Daten 230 transformiert, fusioniert und auf Kollision überprüft. Basierend auf den ersten Daten 130 und den zweiten Daten 230 werden Daten 310 an die zweite Steuer- und Erfassungseinheit 220 übermittelt und von der zweiten Steuer- und Erfassungseinheit 220 an das zweite Fluggerät 210 weitergeleitet. Die Auswertung und Überprüfung der ersten Daten 130 und der zweiten Daten 230 findet im Luftüberwachungssystem 300 statt. Das zweite Fluggerät 210 benötigt somit keine Technik an Board zum Auswerten der ersten Daten 130 des ersten Fluggeräts 110, was sich positiv auf das Gewicht des zweiten Fluggeräts auswirkt.

Der Figur 3 ist zu entnehmen, dass von dem Luftraumüberwachungssystem 300 Daten 310 an die zweite Steuer- und Erfassungseinheit 220 und Daten 310 an die erste Steuer- und Erfassungseinheit 120 ausgesendet werden.

Die an das Luftraumüberwachungssystem 300 übermittelten ersten Daten 130 und zweiten Daten 230 werden im Luftraum transformiert und auf Kollision überprüft. Basierend auf der Überprüfung der ersten Daten 130 und der zweiten Daten 230 werden Daten 310 von dem Luftraumüberwachungssystem 300 an die erste Steuer- und Erfassungseinheit 120 und an die zweite Steuer- und Erfassungseinheit 220 ausgesendet. Auf diese Weise werden systemübergreifend das erste Fluggerät 110 über die Position und Flugroute des zweiten Fluggeräts 210 und das zweite Fluggerät 210 über die Position und Flugroute des ersten Fluggeräts 110 informiert. Sowohl das erste Fluggerät 110 als auch das zweite Fluggerät 210 können bei einer identifizierten Kollision zwischen dem ersten Fluggerät 110 und dem zweiten Fluggerät 210 die Flugroute ändern. Bedingt dadurch das die Kollisionsprüfung zwischen dem ersten Luftgerät 110 und dem zweiten Luftgerät im Luftraumübersystem 300 erfolgt, benötigt weder das erste Fluggerät 110 noch das zweite Fluggerät 210 die Kommunikationstechnologie des jeweiligen anderen Fluggeräts.

In Figur 4 ist die maschinenlesbare Kennzeichnung 140 in Form eines QR-Codes dargestellt. Neben einem zweidimensionalen Barcode 150 weist die maschinenlesbare Kennzeichnung 140 zudem einen alphanumerischen Teil 160 auf, der Auskunft über die Art des Fluggeräts gibt, einen Herkunftshinweis auf das Registrierungsland beinhaltet und eine Zeichenfolge zur eindeutigen Identifizierung aufweist.

### Bezugszeichen

- 100: Erstes Steuer- und Überwachungssystem
- 110: Erstes Fluggerät
- 120: Erste Steuer- und Überwachungseinheit
- 130: Erste Daten
- 140: Maschinenlesbare Kennzeichnung
- 150: Zweidimensionaler Barcode
- 160: Alphanumerischer Teil

- 200: Zweites Steuer- und Überwachungssystem
- 210: Zweites Fluggerät
- 220: Zweite Steuer- und Überwachungseinheit
- 230: Zweite Daten

- 300: Luftraumüberwachungssystem
- 310: Daten

## Patentansprüche

1. Verfahren zur Luftraumüberwachung, mit einem ersten Steuer- und Erfassungssystem (100) und einem zweiten Steuer- und Erfassungssystem (200), wobei
das erste Steuer- und Erfassungssystem (100) ein erstes Fluggerät (110) und eine erste Steuer- und Erfassungseinheit (120) aufweist und das zweite Steuer- und Erfassungssystem (200) ein zweites Fluggerät (210) und eine zweite Steuer- und Erfassungseinheit (220) aufweist, wobei
das erste Fluggerät (110) ein unbemanntes Fluggerät ist,
ein von der ersten Steuer- und Erfassungseinheit (120) sowie von der zweiten Steuer-und Erfassungseinheit (220) verschiedenes Luftraumüberwachungssystem (300) vorgesehen ist,
von der ersten Steuer- und Erfassungseinheit (120) erste Daten (130) bezüglich des ersten Fluggeräts (110) an das Luftraumüberwachungssystem (300) übermittelt werden,
von der zweiten Steuer- und Erfassungseinheit (220) zweite Daten (230) bezüglich des zweiten Fluggeräts (210) an das Luftraumüberwachungssystem (300) übermittelt werden, und
von dem Luftraumüberwachungssystem (300) Daten (310), die auf den ersten Daten (130) basieren, an die zweite Steuer- und Erfassungseinheit (220) ausgesendet werden, und
von der zweiten Steuer- und Erfassungseinheit (220) die Daten (310) an das zweite Fluggerät (210) übermittelt werden
**dadurch gekennzeichnet, dass**
von dem Luftraumüberwachungssystem (300) die ersten Daten (130) des ersten Fluggeräts (110) und die zweiten Daten (230) des zweiten Fluggeräts (210) auf eine Kollisionsgefahr überprüft werden, sofern eine Kollisionsgefahr ausgemacht wird, Daten an die erste Steuer- und Erfassungseinheit (120) ausgesendet werden, um dem ersten Fluggerät (110) eine neue Flugroute vorzugeben, und
das erste Fluggerät (110) eine fortlaufende Verbindung zur ersten Steuer- und Erfassungseinheit (120) aufweist und bei einem Verbindungsabbruch der fortlaufenden Verbindung erste Daten (130) den Verbindungsabbruch betreffend von der ersten Steuer- und Erfassungseinheit (120) an das Luftraumüberwachungssystem (300) übermittelt werden, von dem Luftraumüberwachungssystem (300) Daten (310), basierend auf den ersten Daten (130) hinsichtlich des Verbindungsabbruchs, an das zweite Steuer- und Erfassungssystem (220) ausgesendet werden und das zweite Fluggerät (210) über den Verbindungsabbruch zwischen dem ersten Fluggerät (110) und der ersten Steuer- und Erfassungseinheit (120) informiert wird, so dass das zweite Fluggerät (210) eine erhöhte Aufmerksamkeit auf den Flugverkehr richten kann, um bei einer zu erwartenden Kollision schnell reagieren zu können.

2. Verfahren nach Anspruch 1, **dadurch gekennzeichnet, dass** die an das Luftraumüberwachungssystem (300) übermittelten ersten Daten (130) und/oder die von dem Luftraumüberwachungssystem (300) an die zweite Steuer- und Erfassungseinheit (220) ausgesendeten Daten (310) im Luftraumüberwachungssystem (300) transformiert werden.

3. Verfahren nach einem der Ansprüche 1 bis 2, **dadurch gekennzeichnet, dass** die an das Luftraumüberwachungssystem (300) übermittelten ersten Daten (130) und/oder die von dem Luftraumüberwachungssystem (300) an die zweite Steuer- und Erfassungseinheit (220) ausgesendeten Daten (310) im Luftraumüberwachungssystem (300) gespeichert werden.

4. Verfahren nach einem der Ansprüche 1 bis 3, **dadurch gekennzeichnet, dass** das erste Fluggerät (110) von dem Luftraumüberwachungssystem (300) identifiziert wird.

5. Verfahren nach einem der Ansprüche 1 bis 4, **dadurch gekennzeichnet, dass** die an das Luftraumüberwachungssystem (300) übermittelten ersten Daten (130) und/oder die von dem Luftraumüberwachungssystem (300) an die zweite Steuer- und Erfassungseinheit (220) ausgesendeten Daten (310) verschlüsselt werden.

6. Verfahren nach einem der Ansprüche 1 bis 5, **dadurch gekennzeichnet, dass** basierend auf den ersten Daten (130) ein Bereich des Luftraums auf der Flugroute des ersten Fluggeräts (110) in dem Luftraumüberwachungssystem (300) für das erste Fluggerät (110) für einen Zeitraum reserviert wird.

7. Verfahren nach einem der Ansprüche 1 bis 6, **dadurch gekennzeichnet, dass** basierend auf den ersten Daten (130) für das erste Fluggerät (110) über das Luftraumüberwachungssystem (300) eine Aufstiegserlaubnis für das erste Fluggerät (110) beantragt und eingeholt wird.

8. Verfahren nach einem der Ansprüche 1 bis 7, **dadurch gekennzeichnet, dass** von dem Luftraumüberwachungssystem (300) Daten (320), die auf den zweiten Daten (230) basieren, an die erste Steuer- und Erfassungseinheit (120) ausgesendet werden.

## Claims

1. Method for monitoring an airspace, comprising a first control and detection system (100) and a second control and detection system (200), wherein
the first control and detection system (100) comprises a first aircraft (110) and a first control and detection unit (120), and the second control and detection system (200) comprises a second aircraft (210) and a second control and detection unit (220), wherein
the first aircraft (110) is an unmanned aircraft,
an airspace monitoring system (300) is provided, which is different from the first control and detection unit (120) and from the second control and detection unit (220),
first data (130) relating to the first aircraft (110) are transmitted by the first control and detection unit (120) to the airspace monitoring system (300),
second data (230) relating to the second aircraft (210) are transmitted by the second control and detection unit (220) to the airspace monitoring system (300),
data (310) based on the first data (130) are sent by the airspace monitoring system (300) to the second control and detection unit (220),
the data (310) are transmitted by the second control and detection unit (220) to the second aircraft (210),
**characterized in that**
the first data (130) from the first aircraft (110) and the second data (230) from the second aircraft (210) are checked by the airspace monitoring system (300) for a risk of collision and, if a risk of collision is ascertained, data are sent to the first control and detection unit (120) in order to specify a new flight route for the first aircraft (110), and
the first aircraft (110) has a continuous connection to the first control and detection unit (120) and, if the continuous connection is lost, first data (130) relating to the loss of connection are transmitted by the first control and detection unit (120) to the airspace monitoring system (300), data (310) based on the first data (130) relating to the loss of connection are sent by the airspace monitoring system (300) to the second control and detection system (220), and the second aircraft (210) is informed about the loss of connection between the first aircraft (110) and the first control and detection unit (120) so that the second aircraft (210) can pay increased attention to the air traffic so as to be able to react quickly if a collision is to be expected.

2. Method according to claim 1, **characterized in that** the first data (130) transmitted to the airspace monitoring system (300) and/or the data (310) sent by the airspace monitoring system (300) to the second control and detection unit (220) are transformed in the airspace monitoring system (300).

3. Method according to any one of claims 1 to 2, **characterized in that** the first data (130) transmitted to the airspace monitoring system (300) and/or the data (310) sent by the airspace monitoring system (300) to the second control and detection unit (220) are stored in the airspace monitoring system (300).

4. Method according to any one of claims 1 to 3, **characterized in that** the first aircraft (110) is identified by the airspace monitoring system (300).

5. Method according to any one of claims 1 to 4, **characterized in that** the first data (130) transmitted to the airspace monitoring system (300) and/or the data (310) sent by the airspace monitoring system (300) to the second control and detection unit (220) are encrypted.

6. Method according to any one of claims 1 to 5, **characterized in that**, based on the first data (130), an area of the airspace on the flight route of the first aircraft (110) is reserved for the first aircraft (110) for a period of time in the airspace monitoring system (300).

7. Method according to any one of claims 1 to 6, **characterized in that**, based on the first data (130) for the first aircraft (110), permission to climb is sought and obtained for the first aircraft (110) via the airspace monitoring system (300).

8. Method according to any one of claims 1 to 7, **characterized in that** data (320) based on the second data (230) are sent by the airspace monitoring system (300) to the first control and detection unit (120).

## Revendications

1. Procédé de surveillance de l'espace aérien, avec un premier système de commande et de détection (100) et un deuxième système de commande et de détection (200), dans lequel
le premier système de commande et de détection (100) présente un premier aéronef (110) et une première unité de commande et de détection (120) et le deuxième système de commande et de détection (200) présente un deuxième aéronef (210) et une deuxième unité de commande et de détection (220), dans lequel
le premier aéronef (110) est un aéronef sans pilote,
un système de surveillance de l'espace aérien (300) différent de la première unité de commande et de détection (120) ainsi que de la deuxième unité de commande et de détection (220) est prévu,
des premières données (130) concernant le premier aéronef (110) sont transmises à partir de la première unité de commande et de détection (120) au système de surveillance de l'espace aérien (300),
des deuxièmes données (230) concernant le deuxième aéronef (210) sont transmises à partir de la deuxième unité de commande et de détection (220) au système de surveillance de l'espace aérien (300), et
des données (310) qui se basent sur les premières données (130) sont émises à partir du système de surveillance de l'espace aérien (300) à la deuxième unité de commande et de détection (220), et
les données (310) sont transmises à partir de la deuxième unité de commande et de détection (220) vers le deuxième aéronef (210)
**caractérisé en ce que**
les premières données (130) du premier aéronef (110) et les deuxièmes données (230) du deuxième aéronef (210) sont analysées vis-à-vis d'un risque de collision par le système de surveillance de l'espace aérien (300), dans la mesure où on évite le risque de collision en émettant des données au niveau de la première unité de commande et de détection (120) pour fixer un nouvel itinéraire de vol au premier aéronef (110), et
le premier aéronef (110) présente une connexion en continu vers la première unité de commande et de détection (120) et, lors d'une interruption de liaison de la connexion en continu, des premières données (130) concernant l'interruption de liaison sont transmises par la première unité de commande et de détection (120) au système de surveillance de l'espace aérien (300), des données (310) se basant sur les premières données (130) en ce qui concerne l'interruption de la liaison, sont émises par le système de surveillance de l'espace aérien (300) vers le deuxième système de commande et de détection (220), et le deuxième aéronef (210) est informé concernant l'interruption de liaison entre le premier aéronef (110) et la première unité de commande et de détection (120) de sorte que le deuxième aéronef (210) puisse exercer une attention accrue sur le trafic aérien afin de pouvoir réagir rapidement dans le cas d'un risque de collision.

2. Procédé selon la revendication 1, **caractérisé en ce que** les premières données (130) transmises au système de surveillance de l'espace aérien (300) et/ou les données (310) envoyées à partir du système de surveillance de l'espace aérien (300) vers la deuxième unité de commande et de détection (220) sont transformées dans le système de surveillance de l'espace aérien (300).

3. Procédé selon l'une des revendications 1 à 2, **caractérisé en ce que** les premières données (130) transmises au système de surveillance de l'espace aérien (300) et/ou les données (310) envoyées à partir du système de surveillance de l'espace aérien (300) vers la deuxième unité de commande et de détection (220) sont stockées dans le système de surveillance de l'espace aérien (300).

4. Procédé selon l'une des revendications 1 à 3, **caractérisé en ce que** le premier aéronef (110) est identifié par le système de surveillance de l'espace aérien (300).

5. Procédé selon l'une des revendications 1 à 4, **caractérisé en ce que** les premières données (130) transmises au système de surveillance de l'espace aérien (300) et/ou les données (310) envoyées à partir du système de surveillance de l'espace aérien (300) vers la deuxième unité de commande et de détection (220) sont cryptées.

6. Procédé selon l'une des revendications 1 à 5, **caractérisé en ce qu'**en se basant sur les première données (130), une zone de l'espace aérien sur l'itinéraire de vol du premier aéronef (110) est réservée pour le premier aéronef (110) pendant un intervalle de temps dans le système de surveillance de l'espace aérien (300).

7. Procédé selon l'une des revendications 1 à 6, **caractérisé en ce qu'**en se basant sur les premières données (130), une autorisation de décollage pour le premier aéronef (110) est demandée et est obtenue pour le premier aéronef (110) par le biais du système de surveillance de l'espace aérien (300).

8. Procédé selon l'une des revendications 1 à 7, **caractérisé en ce que** des données (320) qui se basent sur les deuxièmes données (230) sont envoyées à partir du système de surveillance de l'espace aérien (300) vers la première unité de commande et de détection (120).
